# EUROPÄISCHE PATENTSCHRIFT

(11) **EP 0 590 362 B1**
(45) Veröffentlichungstag und Bekanntmachung des Hinweises auf die Patenterteilung: **23.10.1996**
(21) Anmeldenummer: 93114386.1
(22) Anmeldetag: 08.09.1993
(51) Int. Cl.: F02M 39/02, F02M 59/10

(54) **Steuernocken-Anordnung zur Steuerung der Pumpenkolben einer Einspritzpumpe einer 4-Takt-Brennkraftmaschine**
Cam drive arrangement for driving the pump piston of an injector pump of a four-stroke internal combustion engine
Agencement de came d'entraînement pour entrainer le piston d'une pompe d'injection pour un moteur à combustion interne

(30) Priorität: 29.09.1992 AT 1924/92
(43) Veröffentlichungstag der Anmeldung: 06.04.1994
(73) Patentinhaber: STEYR NUTZFAHRZEUGE AG, A-4400 Steyr (AT)
(72) Erfinder: Priesner, Helmut, Dipl.-Ing., A-3910 Zwettl (AT)

(56) Entgegenhaltungen:
- EP-A- 0 408 915
- EP-A- 0 462 404
- FR-A- 849 794
- GB-A- 495 246
- PATENT ABSTRACTS OF JAPAN vol. 12, no. 484 (M-776)16. Dezember 1988 & JP-A-63 201 370 (MISUBISHI HEAVY INDUSTRIES) 19. August 1988
- PATENT ABSTRACTS OF JAPAN vol. 9, no. 220 (E-341)(1943) 6. September 1985 & JP-A-60 079 159 (MITSUI ZOSEN K.K.) 4. Mai 1985

## Beschreibung

Die Erfindung betrifft die Steuerung der Kraftstoffeinspritzung einer mehrzylindrigen 4-Takt-Brennkraftmaschine mit Merkmalen der im Oberbegriff des Anspruches 1 angegebenen Art.

Die Erfindung geht aus von der Lehre der EP 0 462 404 A1. Dort kommt eine Hochdruckpumpe beliebigen Typs als Kraftstofförderorgan zur Anwendung, die Kraftstoff in einen Verteiler fördert, von dem aus alle über Einspritzleitungen angeschlossenen Einspritzventile mit Kraftstoff versorgbar sind. Die Zeit- und Mengensteuerung für die Einspritzungen sowie die Zuleitung des Kraftstoffes zu den einzelnen Einspritzventilen erfolgt über mehrere, von einer Steuereinrichtung aus entsprechend gesteuerte Magnetventile. Eines davon schließt bzw. öffnet eine Kurzschlußleitung zwischen Verteiler und Kraftstofftank, während die anderen Magnetventile in die Einspritzleitungen eingebaut sind.

Darüber hinaus ist es aus der JP-A-63 201 370 bekannt, bei einer 2-Takt-Brennkraftmaschine zur Steuerung der Pumpenkolben einer Einspritzpumpe davon beabstandete eigenständige Pumpenkolben vorzusehen, die gleichmäßig um die Kurbelwelle der Brennkraftmaschine angeordnet und alle von einem einzigen Nocken aus betätigt werden. Diese Pumpenkolben wirken über in ausgangsseitig angeschlossenen Druckleitungen gegebene Schmierölsäulen hydraulisch auf die Einspritzpumpenkolben ein. Auf eine 4-Takt-Brennkraftmaschine ist diese Steuerungsart nicht übertragbar, denn diese benötigt üblicherweise eine Einspritzanlage, mit der nur bei jeder zweiten Kurbelwellenumdrehung - also jeweils nach 720° Kurbelwinkel - zu einem bestimmten Zeitpunkt eine bestimmte Kraftstoffmenge in einen Brennraum eingespritztwird. Bekannt sind hierfür folgende Konzepte:
1. Einspritzpumpen mit einer eigenen Nockenwelle oder Nockenscheibe (Reihen- und Verteilerpumpen),
2. Pumpendüsen oder Einsteckpumpen, deren Pumpenkolben von zusätzlich an einer Motornockenwelle angeordneten Einspritznocken getätigt werden, und
3. Pumpendüsen oder Einsteckpumpen, deren Pumpenkolben von einer nur Einspritznocken aufweisenden separaten Nockenwelle im Motor betätigt werden.

Die für die Steuerung der Pumpenkolben zuständige Antriebswelle läuft dabei immer mit halber Motordrehzahl.

Es ist demgegenüber Aufgabe der Erfindung, eine Steuerung der gattungsgemäßen Art so zu verbessern, daß für die Kraftstoffeinspritzung ein geringerer Steuerungs- und Regelungsaufwand notwendig ist.

Diese Aufgabe ist erfindungsgemäß durch eine Steuerung mit Merkmalen der im Anspruch 1 angegebenen Art gelöst.

Vorteilhafte Ausgestaltungen und Weiterbildungen dieser Lösung sind in den Unteransprüchen gekennzeichnet.

Aufgrund der erfindungsgemäßen Lösung ergeben sich folgende Vorteile:
1. Entfall eines gesonderten Einspritzpumpenantriebes.
2. Durch die größere Drehzahl und den größeren Nockengrundkreis lassen sich erheblich höhere Fördergeschwindigkeiten erreichen.
3. Die Drehschwingungs- und Geräuschanregung ist wesentlich geringer als bei bekannten Konzepten.
4. Die Nockenform ist wegen der großen Radien und damit geringen Hertz'schen Pressung über den vollen Kolbenhub nutzbar.
5. Es ergibt sich eine Herstellkostenreduzierung für die Brennkraftmaschine aufgrund des Entfalls eines gesonderten Einspritzpumpenantriebes.

Nachstehend ist die erfindungsgemäße Lösung anhand der Zeichnung noch näher erläutert. In der Zeichnung zeigen:
- Fig. 1: schematisch eine 4-Takt-Brennkraftmaschine zur Verdeutlichung des erfindungsgemäßen Grundprinzipes,
- Fig. 2: zum Vergleich hierzu eine 4-Takt-Brennkraftmaschine bekannter Bauart,
- Fig. 3: schematisch eine Ausführungsform der Erfindung für eine 2-zylindrige 4-Takt-Brennkraftmaschine, und
- Fig. 4: schematisch eine Ausführungsform der Erfindung für eine 4-zylindrige 4-Takt-Brennkraftmaschine.

In Figuren 1 und 2 sind des besseren Vergleiches wegen gleiche bzw. einander entsprechende Teile mit gleichen Bezugszeichen angezogen.

Als Teile der mehrzylindrigen 4-Takt-Brennkraftmaschine, bei der es sich insbesondere um einen Dieselmotor handelt, sind in der Zeichnung der Zylinderkopf mit 1, das Motorgehäuse mit 2, das Kurbelgehäuse mit 3, die Kurbelwelle mit 4, die Zylinder mit 5, und die darin wirkenden, über Kolbenstangen 6 an der Kurbelwelle 4 angeschlossenen Kolben mit 7 bezeichnet. Mit 8 sind Einspritzventile bezeichnet, die den Kraftstoff direkt in die Brennräume 9 einspritzen und jeweils über eine Kraftstoffdruckleitung 10 mit einer Einspritzpumpe 11 verbunden sind.

Im Vergleichsbeispiel gemäß Fig. 2 kommt die Einspritzpumpe 11 in Form einer Einsteckpumpe zur Anwendung, die in einen Schacht 12 des seitlich entsprechend erweiterten Motorgehäuses eingebaut ist und deren Pumpenkolben durch Steuernocken 13 betätigbar sind, die an einer unterhalb der Einsteckpumpe 11 angeordneten Nockenwelle 14 gegeben sind. Diese Nockenwelle ist von der Kurbelwelle 4 her über einen eigenen Steuertrieb, der durch die Teilkreise 15, 16 angedeutet ist, im Verhältnis 1 : 2 antreibbar, d.h. bei jeder zweiten Kurbelwellenumdrehung wird zu einem bestimmten Zeitpunkt eine bestimmte Kraftstoffmenge über ein Einspritzventil 8 in einen Brennraum 9 eingespritzt.

Im Vergleich hierzu kann bei der erfindungsgemäßen Lösung die Nockenwelle 14 und der zugehörige Steuerungstrieb 15, 16 der bekannten Brennkraftmaschine deswegen entfallen, weil die Steuernocken 17 und der/die zugehörige(n) Grundkreis(e) 20 direkt an der Kurbelwelle 4 der Brennkraftmaschine gegeben sind. Da jedoch je Zylinder eine Einspritzung nur bei jeder zweiten Kurbelwellenumdrehung stattfinden darf, muß diesen an der Kurbelwelle 4 gegebenen Steuernocken 17 eine Einspritzpumpe solchen Typs zugeordnet sein, deren Förderung durch Magnetventile gesteuert wird.

Gemäß der Erfindung sind bei mehrzylindrigen Brennkraftmaschinen im einfachsten Fall (zwei Zylinder 5, siehe Fig. 3) zwei Magnetventile 22, 23 und ein an der Kurbelwelle angeordneter Steuernocken 17, mit dem ein Pumpenkolben der Einspritzpumpe 11 betätigbar ist, zur Einspritzsteuerung notwendig. Noch günstiger sind die Verhältnisse im Fall gemäß Fig. 4, denn dort sind nur eine Pumpe 11 und drei Magnetventile 24, 25, 26 für die Steuerung der Einspritzung in vier Zylinder 5 erforderlich.

Für die Steuerung der Magnetventile 22, 23 bzw. 24, 25, 26 sorgt eine elektronische, rechnergestützt arbeitende Regel- und Steuereinrichtung 19, die einen Mikroprozessor, Daten- und Programmspeicher sowie eine Ein- und Ausgabeperipherie aufweist, welche Komponenten intern durch ein entsprechendes Datenbussystem miteinander verknüpft sind. Die Regel- und Steuereinrichtung 19 erhält fortlaufend den sensormäßig erfaßten Drehwinkel Φ der Kurbelwelle 4 als Steuerungsbezugssignal zugeführt, anhand dessen per Programm die Steuerung der vorhandenen Magnetventile auch im Sinne variabler Steuerzeiten geregelt wird.

Im Fall gemäß Fig. 3 ist an der Nockenwelle 4 für die Kraftstoffversorgung zweier Einspritzventile 8 ein Steuernocken 17 zur Steuerung eines zugehörigen Pumpenkolbens der Einspritzpumpe 11 notwendig, eine Einspritzung in je einen Zylinder 5 erfolgt aber nur bei jeder zweiten Kurbelwellenumdrehung. Von den beiden Magnetventilen 22, 23 ist das eine Magnetventil 22 von Förderung zum einen Zylinder, z.B. Zylinder Z1, auf Förderung zu einem anderen, z.B. Zylinder Z4, umschaltbar. Mit einer kurbelwellenseitigen Nocke 17 und einem Pumpenkolben (wie in Fig. 3 schematisch dargestellt) sind daher zwei Motorzylinder mit Kraftstoff versorgbar. Während das Magnetventil 23 die Förderung des Kraftstoffes steuert, verzweigt das Magnetventil 22 alternierend den geförderten Kraftstoff zu zwei Motorzylindern 5. Dieses bedeutet, daß für die Kraftstoffeinspritzung beispielsweise einer 4-Zylinder-Reihenbrennkraftmaschine eine Einspritzpumpe 11 mit nur zwei Pumpenkolben mit je zwei Magnetventilen 22 und je zwei Magnetventilen 23 notwendig ist.

In Weiterbildung dieser Lösung können mit einem Pumpenkolben aber auch drei, vier oder sechs Zylinder mit Kraftstoff versorgt werden. Fig. 4 zeigt solches beispielhaft für einen 4-Zylinder-Reihenmotor. Hierbei sind zwei Nocken 17 am Umfang der Kurbelwelle 4 um 180° versetzt zueinander angeordnet. Durch diese Konfiguration werden für die Kraftstoffversorgung von vier Zylindern 5 eine Einspritzpumpe 11 mit nur einem Pumpenkolben sowie die drei Magnetventile 24, 25, 26 notwendig. Das Magnetventil 26 steuert die Förderung des Kraftstoffes, das Magnetventil 25 verteilt die Förderung auf ein Zylinderpaar und das Magnetventil 24 verteilt die Förderung auf die vier Zylinder jeweils alternierend.

Die Steuernocken 17 und der/die zugehörige(n) Grundkreis(e) 20 können entweder durch entsprechende Formgebung von Kurbelwangen-Umfangsflächen oder an einer Steuerhülse oder mehreren Steuerscheiben realisiert sein, die innerhalb oder außerhalb fest auf der Kurbelwelle 4 befestigt ist bzw. sind. Beispielsweise kann die Steuerhülse bzw. können die Steuerscheibe(n) außerhalb des Motors an einem dort stirnseitig herausragenden Wellenabschnitt der Kurbelwelle 4 angeordnet sein, was kleinere Grundkreis-Durchmesser und auch eine stirnseitig des Motors feste Zuordnung einer normalen, mit den Magnetventilen ausgestatteten Einspritzpumpe erlaubt. Für den Fall, daß die Steuernocken 17 und der/die zugehörige(n) Grundkreis(e) 20 an Kurbelwangen-Umfangsflächen realisiert oder an innerhalb des Motors an der Kurbelwelle 4 befestigten Steuerscheiben bzw. einer Steuerhülse gegeben sind, kommt - wie aus Fig. 1 ersichtlich - eine Einsteckpumpe 11 zur Anwendung, die in einen, in den Innenraum des Kurbelgehäuses 3 ausmündenden Einsteckschacht 21 eingebaut ist.

## Patentansprüche

1. Steuerung der Kraftstoffeinspritzung einer mehrzylindrigen 4-Takt-Brennkraftmaschine, insbesondere eines Dieselmotors, über je Maschinenzylinder (5) ein Einspritzventil (8), wobei der einzuspritzende Kraftstoff durch nockengesteuerte Pumpenkolben einer Einspritzpumpe (11) gefördert und die Zeit- und Mengensteuerung des einzuspritzenden Kraftstoffes sowie dessen Zuleitung zu den einzelnen Einspritzventilen durch von einer Regel- und Steuereinrichtung (19) entsprechend angesteuerte Magnetventile (22, 23; 24, 25, 26) erfolgt,
dadurch gekennzeichnet,
daß die Einspritzpumpe (11) nahe der Kurbelwelle (4) angeordnet ist und die Kraftstofförderung von dieser ausgehend über wenigstens einen dort angeordneten, einen Pumpenkolben der Einspritzpumpe (11) unmittelbar betätigenden Steuernocken (17) erfolgt,
daß für die Kraftstoffeinspritzung in eine Gruppe von mehreren Maschinen-Zylindern (5) notwendig sind
a) ein Pumpenkolben der Einspritzpumpe (11),
b) wenigstend ein, diesen Pumpenkolben je Kurbelwellenumdrehung wenigstens einmal betätigender Steuernocken (17),
c) ein die Förderung des Kraftstoffes durch diesen Pumpenkolben steuerndes Magnetventil (23; 26),
d) wenigstens ein weiteres Magnetventil (22; 25, 24), mit dem durch entsprechende Umschaltung der von diesem Pumpenkolben geförderte Kraftstoff alternierend den der Gruppe von Maschinen-Zylindern (5) zugehörigen Einspritzventilen (8) in einer der Zündfolge entsprechenden Reihenfolge zuleitbar ist,
und daß zur Steuerung aller Magnetventile (22, 23; 24, 25, 26) eine elektronische, rechnergestützt arbeitende Regel- und Steuereinrichtung (19) vorgesehen ist, die einen Mikroprozessor, Daten- und Programmspeicher, Ein- und Ausgabeperipherie - miteinander verknüpft über ein Datenbussystem - aufweist, ferner fortlaufend den sensormäßig erfaßten Drehwinkel (Φ₄) der Kurbelwelle (4) als Steuerungsbezugssignal zugeführt bekommt und anhand dessen per Programm die Steuerung der Magnetventile (22, 23; 24, 25, 26) auch im Sinne variabler Steuerzeiten regelt.

2. Steuerung der Kraftstoffeinspritzung nach Anspruch 1, dadurch gekennzeichnet, daß bei Brennkraftmaschinen, deren Zylinder-Anzahl zwei oder ein vielfaches von zwei beträgt, für die Steuerung der Kraftstoffeinspritzung in jeweils eine Gruppe mit zwei Maschinen-Zylindern (5) notwendig sind
a) ein Pumpenkolben einer Einspritzpumpe (11),
b) ein an der Kurbelwelle (4) angeordneter, diesen Pumpenkolben einmal je Kurbelwellenumdrehung betätigender Steuernocken (17) und
c) zwei Magnetventile (22, 23),
wobei durch das erste Magnetventile (23) die Förderung des Kraftstoffes durch diesen Pumpenkolben zum zweiten Magentventil (22) und durch dieses Magnetventil (22) eine alternierende Zuleitung des geförderten Kraftstoffes zum einen oder anderen der beiden Einspritzventile (8) der gruppenmäßig zugehörigen Maschinen-Zylinder (5) gesteuert wird.

3. Steuerung der Kraftstoffeinspritzung nach Anspruch 1, dadurch gekennzeichnet, daß bei Brennkraftmaschinen, deren Zylinder-Anzahl vier oder ein vielfaches von vier beträgt, für die Steuerung der Kraftstoffeinspritzung in jeweils eine Gruppe mit vier Maschinen-Zylindern (5) notwendig sind
a) ein Pumpenkolben einer Einspritzpumpe (11),
b) zwei an der Kurbelwelle (4) am Umfang um 180° versetzt zueinander angeordnete Steuernocken (17), mit denen dieser Pumpenkolben zweimal je Kurbelwellenumdrehung betätigt wird, und
c) drei Magnetventile (24, 25, 26),
wobei durch das erste Magnetventil (26) die Förderung des Kraftstoffes durch diesen Pumpenkolben zum zweiten Magnetventil (25) und durch dieses Magnetventil (25) eine alternierende Zuleitung des geförderten Kraftstoffes zum einen oder anderen der beiden Eingänge des dritten Magnetventiles (24) und durch dieses Magnetventil (24) eine alternierende Weiterleitung des zugeleiteten Kraftstoffes zu den vier Einspritzventilen (8) der vier gruppenmäßig zugehörigen Maschinen-Zylinder (5) gesteuert wird.

4. Steuerung der Kraftstoffeinspritzung nach einem der vorhergehenden Ansprüche, dadurch gekennzeichnet, daB der/die Steuernocken (17) und der/die zugehörige(n) Grundkreis(e) (20) durch entsprechende Formgebung von Kurbelwangen-Umfangsflächen realisiert sind.

5. Steuerung der Kraftstoffeinspritzung nach einem der Ansprüche 1 bis 3, dadurch gekennzeichnet, daß der/die Steuernocken (17) und der/die zugehörige(n) Grundkreis(e) (20) an einer oder mehreren fest auf der Kurbelwelle (4) innerhalb oder außerhalb des Motors befestigten Steuerscheibe(n) realisiert sind.

6. Steuerung der Kraftstoffeinspritzung nach einem der Ansprüche 1 bis 3, dadurch gekennzeichnet, daß der/die Steuernocken (17) und der/die zugehörige(n) Grundkreis(e) (20) an einer fest auf der Kurbelwelle (4) innerhalb oder außerhalb des Motorgehäuses (3) befestigten Steuerhülse realisiert sind.

7. Steuerung der Kraftstoffeinspritzung nach einem der vorhergehenden Ansprüche, dadurch gekennzeichnet, daß der/die von den kurbelwellenseitig gegebenen Steuernocken (17) betätigbare(n) Pumpenkolben Teil(e) einer Einsteckpumpe (11) ist/sind, die in einen, in den Innenraum des Kurbelgehäuses (3) ausmündenden Einsteckschacht (21) eingebaut ist.

8. Steuerung der Kraftstoffeinspritzung nach einem der Ansprüche 5 und 6, dadurch gekennzeichnet, daß in dem Fall, wenn der/die Steuernocken (17) und der/die zugehörige(n) Grundkreis(e) (20) an der Kurbelwelle (4) an einem außerhalb des Motors gegebenen Kurbelwellenabschnitt angeordnet sind, die mit Magnetventilen (18 bzw. 22, 23 bzw. 24, 25, 26) ausgestattete Einspritzpumpe (11) dort stirnseitig am Motor befestigt ist.

## Claims

1. A control system of the fuel injection system of a multi-cylinder 4-stroke internal combustion engine, in particular of a diesel engine, via one injection valve (8) per machine cylinder (5), wherein the fuel to be injected is delivered by means of cam-controlled pump pistons of an injection pump (11), and the timing and the amount of fuel to be injected and the feeding thereof to the individual injection valves is controlled by solenoid valves (22, 23; 24, 25, 26) correspondingly actuated by regulating and control means (19),
characterised in that
the injection pump (11) is arranged adjacent the crankshaft (4) and fuel is delivered therefrom via at least one control cam (17) arranged thereon and directly operating a pump piston of the injection pump (11),
that the following are required for injecting fuel into the group of several machine cylinders (5),
a) a pump piston of the injection pump (11),
b) at least one control cam (17) operating this pump piston at least once for each revolution of the crankshaft,
c) a solenoid valve (23; 26) controlling the delivery of the fuel by means of this pump piston, and
d) at least one other solenoid valve (22; 25, 24) for feeding the fuel delivered by this pump piston, alternately, by means of appropriate changing over, to the injection - valves (8) associated with a group of machine cylinders (5) in an order corresponding to the firing order,
and that electronic, computerised, regulating and control means (19) are provided for controlling all the solenoid valves (22, 23; 24, 25, 26), and has a microprocessor, data and program memory, input and output peripherals, all connected to each other via a data bus system, and also has the angle of rotation (Φ₄), detected by sensors, of the crankshaft (4) continuously supplied as a control reference signal, and with the aid thereof also regulates the control system of the solenoid valves (22, 23; 24, 25, 26) by a program so as to bring about variable valve timing.

2. A control system of the fuel injection system according to Claim 1, characterised in that with internal combustion engines in which the number of cylinders is two or a multiple of two, the following are required to control fuel injection into a respective group with two machine cylinders,
a) a pump piston of an injection pump (11),
b) a control cam (17) arranged on the crankshaft (4) and operating this pump piston once for each revolution of the crankshaft, and
c) two solenoid valves (22, 23),
wherein the delivery of the fuel by means of this pump piston to the second solenoid valve (22) is controlled by the first solenoid valve (23), and alternate feeding of the fuel delivered to either one of the two injection valves (8) of the machine cylinders (5) associated with the group is controlled by the said second solenoid valve (22).

3. A control system of the fuel injection system according to Claim 1, characterised in that with internal combustion engines, in which the number of cylinders is four or a multiple of four, the following are required to control fuel injection into a respective group with four machine cylinders (5),
a) a pump piston of an injection pump (11),
b) two control cams (17) arranged on the crankshaft (4), and staggered with respect to each other by 180° on the periphery, and used to operate this pump piston twice for each revolution of the crankshaft, and
c) three solenoid valves (24, 25, 26),
wherein delivery of the fuel by means of this pump piston to the second solenoid valve (25) is controlled by the first solenoid valve (26), and alternate feeding of the fuel delivered to either one of the two inlets of the third solenoid valve (24) is controlled by the said second solenoid valve (25), and further alternate feeding of the fuel fed to the four injection valves (8) of the four machine cylinders (5) associated with the group is controlled by the said third solenoid valve (24).

4. A control system of the fuel injection system according to any one of the preceding claims, characterised in that the control cam (s) (17) and the associated base circle(s) (20) are produced by shaping crank web peripheral surfaces correspondingly.

5. A control system of the fuel injection system according to any one of Claims 1 to 3, characterised in that the control cam(s) (17) and the associated base circle(s) (20) are produced on one or several plate cam(s) secured inside or outside the engine rigidly on the crankshaft (4).

6. A control system of the fuel injection system according to any one of Claims 1 to 3, characterised in that the control cam(s) (17) and the associated base circle(s) (20) are produced on a control casing secured inside or outside the engine housing (3) rigidly on the crankshaft (4).

7. A control system of the fuel injection system according to any one of the preceding claims, characterised in that the pump piston(s) operable by the control cams (17) present on the crankshaft is/ are part/ components of a plug-in pump (11) fitted into an insertion shaft (21) extending into the inner chamber of the crank casing (3).

8. A control system of the fuel injection system according to Claims 5 and 6, characterised in that if the control cam(s) (17) and the associated base circle(s) (20) are arranged on the crankshaft (4) on a section of the crankshaft outside the engine, the injection pump (11) provided with solenoid valves (18 or 22, 23 or 24, 25, 26) is secured to the end face of the engine.

## Revendications

1. Commande de l'injection de carburant d'un moteur à combustion interne à quatre temps à plusieurs cylindres, en particulier d'un moteur Diesel, au moyen d'un injecteur (8) pour chaque cylindre, dans lequel le carburant à injecter est refoulé par des pistons d'une pompe d'injection (11), commandés par des cames et la commande du temps et de la quantité de carburant à injecter ainsi que son amenée aux différents injecteurs a lieu au moyen d'électrovannes (22, 23 ; 24, 25, 26) commandées en correspondance par un dispositif de réglage et de commande (19, commande de l'injection de carburant,
caractérisée en ce que
la pompe d'injection (11) est disposée à proximité de l'arbre du vilebrequin (4) et le transfert du carburant en partant de celle-ci a lieu au moyen d'au moins une came de commande (17) disposée à cet endroit, qui actionne directement un piston de la pompe d'injection (11,
en ce que pour l'injection de carburant il est nécessaire d'avoir dans un groupe de plusieurs cylindres (5),
a) un piston de la pompe d'injection (11),
b) au moins une came de commande (17) actionnant au moins une fois ce piston de la pompe pour chaque révolution de l'arbre du vilebrequin,
c) une électrovanne (23, 26) commandant le refoulement du carburant à travers ce piston de pompe,
d) au moins une autre électrovanne (22 ; 25, 24) à travers laquelle on peut amener le carburant refoulé par ce piston de la pompe en alternant aux injecteurs (8) correspondant au groupe des cylindres (5) du moteur dans l'ordre d'allumage
et en ce que pour commander toutes les électrovannes (22, 23 ; 24, 25, 26) on prévoit un dispositif de réglage de commande électronique (19), qui fonctionne avec le soutien d'un ordinateur et qui présente un microprocesseur, une mémoire de données et de programmes, un circuit périphérique d'entrée et de sortie, combinés les uns avec les autres au moyen d'un système de données, en outre reçoit de façon continue l'angle de rotation (Φ₄) de l'arbre du vilebrequin (4) détecté en tant que signal de commande de référence et règle à partir de ce signal par programme la commande des électrovannes (22, 23 ; 24, 25, 26) même dans le sens de temps de commande variables.

2. Commande de l'injection de carburant selon la revendication 1,
caractérisée en ce que
dans le cas des moteurs à combustion interne, dont le nombre de cylindres est égal à deux ou à un multiple de deux, il est nécessaire d'avoir dans respectivement un groupe de deux cylindres du moteur, pour la commande de l'injection du carburant :
a) un piston de pompe d'injection (11),
b) une came de commande (17) disposée sur l'arbre du vilebrequin (4) actionnant ce piston de la pompe une fois par révolution de l'arbre de vilebrequin et,
c) deux électrovannes (22, 23), le refoulement du carburant à travers la première électrovanne (23) étant commandé par ce piston de la pompe vers la seconde électrovanne (22) et une amenée alternative du carburant refoulé étant commandée à travers cette électrovanne (22) vers l'une ou l'autre des deux électrovannes (8) du groupe correspondant des cylindres du moteur (5).

3. Commande d'injection de carburant selon la revendication 1,
caractérisée en ce que
dans le cas de moteurs à combustion interne dont le nombre de cylindres est égal à quatre ou à un multiple de quatre, il est nécessaire pour la commande de l'injection du carburant dans respectivement un groupe de quatre cylindres (5) du moteur, d'avoir :
a) un piston d'une pompe d'injection (11),
b) deux cames de commande (17) disposées sur l'arbre du vilebrequin (4) décalées l'une par rapport à l'autre sur son pourtour à 180°, cames avec lesquelles ce piston de la pompe est actionné deux fois pour chaque révolution de l'arbre du vilebrequin, et
c) trois électrovannes (24, 25, 26).
le refoulement du carburant étant commandé à travers la première électrovanne (26) par ce piston de la pompe vers la seconde électrovanne (25) et une amenée alternative du carburant refoulé étant commandée à travers cette électrovanne (25) vers- l'une ou l'autre des deux entrées de la troisième électrovanne (24) et une autre amenée alternative du carburant refoulé à travers cette électrovanne (24) étant commandée vers les quatre électrovannes (8) des quatre cylindres (5) du moteur appartenant au même groupe.

4. Commande de l'injection de carburant selon l'une des revendications précédentes,
caractérisée en ce que
la ou les cames de commande (17) et le ou les cercles de base correspondants (20) sont réalisés par une mise en forme correspondante des surfaces périphériques des bras de manivelle.

5. Commande de l'injection de carburant selon l'une des revendications 1 à 3,
caractérisée en ce que
la ou les commandes (17) et le ou les cercles de base (20) sont réalisés sur un ou plusieurs disques de commande fixés de façon solidaire sur l'arbre de vilebrequin (4) à l'intérieur ou à l'extérieur du moteur.

6. Commande de l'injection de carburant selon l'une des revendications 1 à 3,
caractérisée en ce que
la ou les cames de commande (17) et le ou les cercles de base correspondants (20) sont réalisés sur un manchon de commande fixé de façon solidaire sur l'arbre du vilebrequin (4) à l'intérieur ou à l'extérieur du carter du moteur (3).

7. Commande de l'injection de carburant selon l'une des revendications précédentes,
caractérisée en ce que
le ou les pistons de pompe, qui peuvent être actionnés par les cames de commande (17), qui existent du côté de l'arbre du vilebrequin fait ou font partie d'une pompe à immersion (11), qui est montée dans un puits d'immersion (21) débouchant à l'intérieur du carter du vilebrequin (3).

8. Commande de l'injection de carburant selon l'une des revendications 5 et 6,
caractérisée en ce que
dans le cas où la came ou les cames de commande (17) et le cercle ou les cercles de base correspondants (20) sont disposés sur l'arbre de vilebrequin (4) sur une section de l'arbre du vilebrequin se trouvant en dehors du moteur, la pompe d'injection (11) équipée des électrovannes (18 ou 22, 23 ou 24, 25, 26) est fixée à cet endroit du côté frontal sur le moteur.
